# EUROPÄISCHE PATENTSCHRIFT

(11) **EP 2 720 201 B1**
(45) Veröffentlichungstag und Bekanntmachung des Hinweises auf die Patenterteilung: **02.03.2016**
(21) Anmeldenummer: 12188583.4
(22) Anmeldetag: 15.10.2012
(51) Int. Cl.: G07D 3/06, G07D 3/16, G07D 3/12, G07D 9/00

(54) **Vorrichtung zum Vereinzeln von Münzen mit einer rotierenden Mitnehmerscheibe**
Device for separating coins with a rotating carrier plate
Dispositif d'isolation de pièces de monnaie avec un disque d'entraînement rotatif

(43) Veröffentlichungstag der Anmeldung: 16.04.2014
(73) Patentinhaber: Wincor Nixdorf International GmbH, 33106 Paderborn (DE); Crane Payment Solutions GmbH, 21614 Buxtehude (DE)
(72) Erfinder: Neumann, Thorsten, 33106 Paderborn (DE); Grimm, Axel, 32839 Steinheim (DE); Starke, Christian, 33098 Paderborn (DE); Goepel, Stig, 21756 Osten (DE); Meyer, Wilfried, 21614 Buxtehude (DE)

(56) Entgegenhaltungen:
- WO-A1-93/18488
- DE-A1- 3 911 727

## Beschreibung

Die Erfindung betrifft eine Vorrichtung zum Vereinzeln von Münzen, mit einer rotierbaren Grundscheibe und einem Begrenzungselement, wobei die Grundscheibe und das Begrenzungselement einen nach oben offenen Aufnahmebereich zur Aufnahme einer Münzmenge an zu vereinzelnden Münzen begrenzen, und wobei in dem Begrenzungselement in einem Übergabebereich eine Öffnung zum Durchlass von Münzen und zum Zuführen zu einem elastischen Förderelement vorhanden ist, das vereinzelte Münzen entlang einer kreisringförmigen Sortierbahn Sortiervorrichtungen zuführt.

Vorrichtungen zur Handhabung von Münzen weisen in der Regel ein Eingabefach auf, in das die zu handhabenden Münzen in Form einer unsortierten Münzmenge eingegeben werden können. Diese eingegebene Münzmenge wird einem Münzvorratsbehälter in Form eines durch Begrenzungselemente definierten Aufnahmebereichs zugeführt, von dem aus die Münzen weiter verarbeitet werden. Damit die eingegebenen Münzen auf ihre Echtheit mit Hilfe entsprechender Sensoren geprüft werden können und eine spätere Sortierung vorgenommen werden kann, ist es notwendig, dass die eingegebenen Münzen vereinzelt werden, d.h. dass die Münzen, wenn sie einer Sensoreinheit und/oder einer Sortiereinheit zugeführt werden, nicht übereinander liegen und auch nicht seitlich nebeneinander auf einer Transportstrecke angeordnet sind.

Um eine solche Vereinzelung zu erreichen, werden häufig Münzzentrifugen eingesetzt, bei denen die Münzen der im Münzvorratsbehälter aufgenommenen Münzmenge auf einer rotierenden Scheibe angeordnet sind. Durch die auf die Münzen wirkende Zentrifugalkraft beim Drehen der Scheibe werden sie nach außen befördert. Im Begrenzungselement für den Münzvorrat ist mindestens eine Öffnung vorgesehen, die derart ausgebildet ist, dass sie jeweils nur eine Münze gleichzeitig durchlässt, wodurch die Vereinzelung der Münzen erfolgt.

Problematisch an solchen bekannten Münzzentrifugen ist es, dass die Vereinzelung nur unzuverlässig erfolgt, so dass es leicht dazu kommen kann, dass mehrere Münzen gleichzeitig durch die Öffnung transportiert werden und somit ein für die weitere Verarbeitung notwendiger Mindestabstand zwischen den Münzen nicht sicher gewährleistet ist. Ferner kann die Öffnung im Begrenzungselement leicht durch sie verkantende Münzen blockiert werden, so dass ein Münzstau entsteht, der nur mit einem manuellen Eingriff beseitigt werden kann.

Weiterhin ist es problematisch, dass die Münzzentrifugen jeweils an den zu handhabenden Münzensatz angepasst werden müssen, indem die Größe der Öffnung entsprechend auf den Münzensatz abgestimmt wird. Die Öffnung bzw. die Öffnungen müssen derart ausgebildet sein, dass zwar die größte zu handhabende Münze durch sie hindurchbefördert werden kann, aber nicht zwei der kleinsten zu handhabenden Münzen gleichzeitig durch die Öffnung hindurchpassen. Ebenso muss gewährleistet sein, dass die dickste Münze die Öffnung passieren kann, nicht aber zwei übereinanderliegende Münzen.

Eine Vorrichtung zum Vereinzeln von Münzen ist aus der DE 195 43 216 A1 bekannt. Diese Vorrichtung umfasst eine Zubringerscheibe, die mit einer Münzabnahmescheibe zusammenwirkt und in Verbindung mit einem Münzspalt eine Münzvereinzelung durchführt. Die zu vereinzelnden Münzen werden einer kreisförmigen Sortierbahn zugeführt, auf der die Münzen flachliegend rutschend von einer ringförmig bewegten Bürstenvorrichtung entlang der Sortierbahn bewegt werden. Die Sortierbahn enthält Münzdurchfallöffnungen zum Sortieren der zu vereinzelnden Münzen.

Aus dem Dokument DE 39 11 727 A1 ist eine Vorrichtung zur Vereinzelung von Münzen bekannt, bei der die Vereinzelung der aufeinander aufliegenden Münzen derart erfolgt, dass ein Münzspalt durch die Höhenverstellung der rotierbaren Scheibe auf die Dicke der dicksten zu handhabenden Münze eingestellt wird.

Eine weitere Vorrichtung zum Vereinzeln von Münzen ist aus dem Dokument WO 93/18488 A1 bekannt.

Es ist Aufgabe der Erfindung, eine Vorrichtung zum Vereinzeln von Münzen anzugeben, mit deren Hilfe in einem großen Münzspektrum eine zuverlässige Vereinzelung der Münzen aus einer eingegebenen Münzmenge ermöglicht wird.

Diese Aufgabe wird durch eine Vorrichtung zur Vereinzelung von Münzen mit den Merkmalen des Anspruchs 1 gelöst. Vorteilhafte Weiterbildungen der Erfindung sind in den abhängigen Ansprüchen angegeben.

Gemäß der Erfindung wirken rotierbare Grundscheibe und Begrenzungselemente so zusammen, dass sie einen offenen Aufnahmebereich zur Aufnahme einer Münzmenge der zu vereinzelnden Münzen begrenzen. In dem Begrenzungselement ist in einem Übergabebereich eine Öffnung zum Durchlass von Münzen und zum Zuführen zu einem elastischen Förderelement vorhanden. Dieses Förderelement fördert vereinzelte Münzen entlang einer kreisringförmigen Sortierbahn verschiedenen Sortiervorrichtungen zu. Die Sortierbahn ist exzentrisch zur Grundscheibe angeordnet. Aufgrund dieser Exzentrizität, bei der Grundscheibe und kreisringförmige Sortierbahn innerhalb einer im Querschnitt kreisförmigen Konstruktion angeordnet sind, wird eine kompakte kleine Bauform für die gesamte Vorrichtung erreicht.

Auf der Grundscheibe ist eine Mitnehmerscheibe konzentrisch zur Grundscheibe angeordnet, wobei die Mitnehmerscheibe und das Förderelement in dem Übergabebereich so zusammenwirken, dass von der Mitnehmerscheibe geförderte Münzen der untersten Lage der Münzmenge unter das Förderelement geschoben und dort eingeklemmt werden. Das Förderelement bewegt sich konzentrisch zur kreisringförmigen Sortierbahn, so dass sich aufgrund der Exzentrizität von Grundscheibe, Mitnehmerscheibe und kreisringförmiger Sortierbahn bzw. dem entlang der Sortierbahn verlaufenden Förderelement eine keilförmige Geometrie ergibt, wobei eine Seite des Keils durch das Förderelement und die andere Seite des Keils durch die Transportrichtung der von der Mitnehmerscheibe geförderten Münze gebildet ist.

Durch die Mitnehmerscheibe und das Förderelement wird eine Strecke A definiert, die den Abstand von der Mantelfläche der Mitnehmerscheibe zum Förderelement angibt. In einer bevorzugten Ausführungsform ist dieser Abstand A zwischen Mitnehmerscheibe kleiner als der Durchmesser der kleinsten durch die Vorrichtung zu vereinzelnden Münze. Hierbei kann A auch einen negativen Wert annehmen, d.h. eine Überlappung zwischen Mitnehmerscheibe und Förderelement vorhanden sein. Noch bevorzugter ist dieser Abstand A größer als Null und kleiner als der Durchmesser der kleinsten durch die Vorrichtung zu vereinzelnden Münze. Überraschender Weise wurde gefunden, dass innerhalb dieser Bereichs eine sehr effiziente und fehlerarme Vereinzelung erfolgt und dass auf einen - weiter unten beschriebenen - ortsfesten Münzabscheider verzichtet werden kann. Der Terminus "größer als Null" soll so verstanden werden, dass die Mitnehmerscheibe gerade so weit von dem Förderelement entfernt angeordnet ist, dass eine Berührung von Mitnehmerscheibe und Förderelement nicht mehr erfolgt.

Die Münzmenge wird durch die rotierende Grundscheibe in Richtung Übergabebereich gefördert, wobei die Münzen in mehreren Lagen übereinander liegen können. Die Mitnehmerscheibe fördert an ihrer Mantelfläche nur Münzen der untersten Lage in Richtung Übergabebereich, in welchem sich aufgrund der genannten keilförmigen Geometrie Münze und Förderelement so annähern, dass die von der Mitnehmerscheibe geförderte Münze unter das Förderelement geschoben und dort eingeklemmt wird. Mittels dieser Klemmwirkung fördert dann das Förderelement die vereinzelte Münze weiter entlang der kreisförmigen Sortierbahn. Aufgrund der Elastizität des Förderelements können sowohl dünne als auch dicke Münzen in einem breiten Dickenspektrum eingeklemmt und weiter gefördert werden. Münzen einer höheren Lage als die unterste Lage werden von der Mitnehmerscheibe nicht zwangsläufig in Richtung Übergabebereich bzw. Förderelement gefördert, sondern rotieren weiterhin mit der rotierbaren Grundscheibe innerhalb des Begrenzungselements, bis sie die unterste Lage auf der Grundscheibe erreichen und dann von der Mantelfläche der Mitnehmerscheibe bis zum Förderelement gefördert und dort eingeklemmt werden. Auf diese Weise erfolgt eine zuverlässige Vereinzelung der Münzen bei einer breiten universellen Einsetzbarkeit für ein breites Spektrum an Münzen.

Die Mitnehmerscheibe ist insbesondere starr mit der Grundscheibe verbunden, so dass sie dieselbe Rotationsgeschwindigkeit wie die Grundscheibe hat. Dadurch wird ein einfacher Aufbau der Vorrichtung erreicht. Denkbar ist jedoch auch, dass die Mitnehmerscheibe separat angetrieben wird und eine höhere Rotationsgeschwindigkeit hat als die Grundscheibe, wodurch weitere technische Vorteile erreicht werden, wie z.B. eine effizientere Vereinzelung bei relativ langsam rotierender Grundscheibe.

Die Mitnehmerscheibe hat insbesondere eine Höhe kleiner als die geringste Dicke der zu verarbeitenden Münzen. Auf diese Weise ist sichergestellt, dass nur die unterste Lage der Münzmenge in Richtung Förderelement geschoben und dort einzelne Münzen eingeklemmt werden. Somit wird auch ein Doppeltransport übereinander liegender Münzen vermieden.

Bei einem bevorzugten Ausführungsbeispiel hat die Mitnehmerscheibe an ihrer Mantelfläche eine Reibbeschichtung, insbesondere eine Gummierung oder eine Sandkörnung. Alternativ kann die Mantelfläche eine aufgeraute Struktur oder eine Zähnung haben. Durch die Erhöhung des Reibungskoeffizienten werden Münzen der untersten Lage zuverlässig gefördert und es ergibt sich kein Rückstau von Münzen in der untersten Lage im Übergabebereich.

Eine nicht unbedingt notwendige aber vorteilhafte Option ist es, im Übergabebereich einen ortsfesten Münzabscheider anzuordnen. Vorzugsweise findet der ortsfeste Münzabscheider dann Verwendung, wenn der Abstand A von der Mantelfläche der Mitnehmerscheibe zum Förderelement größer als der Durchmesser der kleinsten durch die Vorrichtung zu vereinzelnden Münze ist. Ist, wie oben beschrieben, der Abstand A jedoch kleiner als der Durchmesser der kleinsten durch die Vorrichtung zu vereinzelnden Münze, so kann vorteilhafter Weise auf einen ortsfesten Münzabscheider verzichtet werden. Eine bevorzugte Ausführungsform der vorliegenden Erfindung betrifft daher eine Vorrichtung zur Vereinzelung von Münzen ohne einen ortsfesten Münzabscheider. Eine noch bevorzugteren Ausführungsform der vorliegenden Erfindung betrifft eine Vorrichtung zur Vereinzelung von Münzen ohne einen ortsfesten Münzabscheider, wobei der Abstand A kleiner als der Durchmesser der kleinsten durch die Vorrichtung zu vereinzelnden Münze ist, noch bevorzugter wobei der Abstand A größer als Null und kleiner als der Durchmesser der kleinsten durch die Vorrichtung zu vereinzelnden Münze ist. Findet ein ortsfester Münzabscheider Verwendung, so ist dieser bevorzugt, in Drehrichtung der Mitnehmerscheibe gesehen, am Ende des Übergabebereichs angeordnet. Beispielsweise kann als Münzabscheider ein Ablenkelement vorgesehen sein, das Münzen der untersten Lage sicher dem Förderelement zuführt. Die Höhe des Ablenkelements sollte geringfügig niedriger sein als die kleinste Dicke der zu verarbeitenden Münzen. Ein solcher ortsfester Münzabscheider verbessert die Effizienz der Vereinzelung.

Die Vorrichtung ist insbesondere so ausgebildet, dass die Transportgeschwindigkeit des Förderelements größer ist als die Transportgeschwindigkeit der Münzen, die durch die Mantelfläche der Mitnehmerscheibe transportiert werden. Auf diese Weise fördert das elastische Förderelement die vereinzelten und eingeklemmten Münzen schneller vom Übergabebereich weg als sie durch die Mitnehmerscheibe zugefördert werden. Dadurch wird die Vereinzelung sicher und auf der Sortierbahn ergeben sich ausreichende Abstände zwischen den vereinzelten Münzen.

In einem Ausführungsbeispiel umfasst das Förderelement einen ringförmigen, elastischen Klemmring und einen mit diesem Klemmring verbundenen Haltering aus starrem Material, z.B. Kunststoff oder Metall. Beispielsweise besteht der Klemmring aus Kautschuk oder aus thermoplastischem Polyurethan (TPU) oder aus Polyurethan (PU). Diese Materialien sind gut geeignet, ausreichende Klemmkraft auf die vereinzelten Münzen aufzubringen, um diese von der Grundscheibe weg zu fördern und entlang der Sortierbahn zu transportieren.

Weitere Merkmale und Vorteile der Erfindung ergeben sich aus der folgenden Beschreibung, die die Erfindung im Zusammenhang mit den beigefügten Figuren anhand von Ausführungsbeispielen näher erläutert.

Es zeigen:
- Figur 1: schematisch eine Draufsicht auf eine Vorrichtung zum Vereinzeln von Münzen, bei der die Münzen auf einer kreisförmigen Sortierbahn entlang deren äußeren Bahnbegrenzung geführt werden,
- Figur 2: eine ähnliche Anordnung wie Figur 1, wobei die Führung der vereinzelten Münzen entlang einer inneren Bahnbegrenzung der Sortierbahn gefördert werden,
- Figur 3: eine schematische Querschnittzeichnung durch Grundscheibe, Mitnehmerscheibe und Förderelement,
- Figur 4: eine Seitenansicht des Förderelements, und
- Figur 5: eine weitere Ausführungsform mit zusätzlichem ortsfestem Münzabscheider.

Figur 1 zeigt eine schematische Draufsicht auf eine Vorrichtung 10 zum Vereinzeln von Münzen. Diese Münzen sind aus Gründen der besseren Übersicht weggelassen worden. Die Vorrichtung 10 umfasst eine kreisringförmige Sortierbahn 12, die durch eine äußere Sortierbahnbegrenzung 16 begrenzt ist. Entlang der Sortierbahn 12 sind Sortierauswürfe 18 bis 30 angeordnet, die Münzdurchfallöffnungen enthalten, die in Bewegungsrichtung im Uhrzeigersinn Münzen zunehmender Münzgröße entsprechen. Die von den Sortierauswürfen 18 bis 30 ausgegebenen Münzen können durch geeignete Vorrichtungen gezählt werden.

Entlang der Sortierbahn 12 und konzentrisch hierzu ist ein elastisches Förderelement 14 angeordnet, welches der Förderung vereinzelter Münzen dient und diese entlang der Sortierbahn 12 transportiert. Das elastische Förderelement 14 umfasst an seiner Unterseite einen ringförmigen elastischen Klemmring (in Figur 1 nicht dargestellt), der auf einem Haltering aus starrem Material, z.B. Kunststoff oder Metall befestigt ist. Die zu fördernden vereinzelnden Münzen werden durch den Klemmring rutschend entlang der Sortierbahn 12 transportiert.

Eine Anordnung zum Zuführen vereinzelter Münzen zu dem Förderelement 14 umfasst eine rotierbare Grundscheibe 32, ein Begrenzungselement 34 und eine Mitnehmerscheibe 36, wobei die Grundscheibe 32 und das Begrenzungselement 34 einen nach oben offenen Aufnahmebereich zur Aufnahme einer Münzmenge an zu vereinzelnden Münzen begrenzen. In dem Begrenzungselement 34 ist in einem Übergabebereich 38 eine Öffnung zum Durchlass von Münzen und zum Zuführen zu dem elastischen Förderelement 14 vorhanden. Typischerweise kann das Begrenzungselement 34 als Trichter ausgeführt sein, der oben eine größere Öffnung als die untere Begrenzung hat. Das Begrenzungselement 34 kann oval sein oder eine beliebige andere Form haben.

Auf der Grundscheibe 32 ist die Mitnehmerscheibe 36 konzentrisch zur Grundscheibe 32 angeordnet. Die Mitnehmerscheibe 36 ist starr mit der Grundscheibe 32 verbunden und hat gegenüber dem Niveau der Grundscheibe 32 eine Höhe kleiner als die geringste Dicke der zu verarbeitenden Münzen. Die Mitnehmerscheibe 36 und das Förderelement 14 wirken im Übergangsbereich 38 so zusammen, dass bei Rotation der Mitnehmerscheibe 36 im Uhrzeigersinn und damit in gleicher Richtung wie das Förderelement 14 geförderte Münzen der untersten Lage unter das Förderelement 14 geschoben und dort eingeklemmt werden.

Die Sortierbahn 12 und damit auch das auf einem Kreisring sich drehende Förderelement 14 sind exzentrisch zur Grundscheibe 32 und damit exzentrisch zur Mitnehmerscheibe 36 angeordnet. Aufgrund dieser exzentrischen Geometrie ergibt sich im Übergangsbereich 38 eine Keilform, durch die bewirkt wird, dass von der Mantelfläche der Mitnehmerscheibe 36 geförderte Münzen der untersten Lage der Münzmenge und bei Rotation im Uhrzeigersinn diese Münzen nach außen in Richtung des Förderelements 14 zwangsweise bewegt werden und so unter das Förderelement geschoben und dort eingeklemmt werden. Durch Einstellen der Exzentrizität kann die Keilform variiert und somit an den Größenbereich des Durchmessers des Münzspektrums angepasst werden.

Die so vereinzelten und eingeklemmten Münzen werden durch das elastische Förderelement 14 im Uhrzeigersinn weiter gefördert und gelangen zu einer Ausrichtvorrichtung 40, die die vereinzelnden Münzen so ausrichtet, dass sie entlang der äußeren Bahnbegrenzung 16 durch das Förderelement 14 gefördert werden. Auf ihrem Förderweg gelangen die Münzen zu einer an sich bekannten Münzprüfeinrichtung 42, wo sie auf physikalische Eigenschaften überprüft werden. Fehlerhafte Münzen werden durch eine Ablenkvorrichtung 44, z.B. ein steuerbares Leitblech oder ausfahrbaren Stift, einem Rückweiseauswurf 46 zugeführt, wo die fehlerhaften Münzen aussortiert werden. Korrekte Münzen werden auf der Sortierbahn 12 weiterbefördert und gelangen nacheinander zu den verschiedenen Sortierauswürfen 18 bis 30, wo sie abhängig von dem Münzdurchmesser in aufsteigender Reihenfolge sortiert werden.

Vorzugsweise hat die Mitnehmerscheibe 36 an ihrer Mantelfläche eine Reibbeschichtung, z.B. eine Gummierung. Dadurch wird der Transport der Münzen der untersten Lage der Münzmenge durch die Mitnehmerscheibe 36 effizienter und es wird ein Münzstau vermieden. Über der untersten Lage liegende Münzen laufen infolge der Rotation der Grundscheibe 32 zirkulierend innerhalb des Aufnahmebereichs in die Runde.

Die Transportgeschwindigkeit des Förderelements 12 ist größer als die Transportgeschwindigkeit der im Übergangsbereich zugeführten Münzen, die durch die Mantelfläche der Mitnehmerscheibe 36 transportiert werden. Auf diese Weise werden die vereinzelten Münzen aus dem Übergangsbereich 38 schnell herausgefördert, so dass entlang der Sortierbahn 12 die Münzen ausreichend voneinander beabstandet sind. Vorzugsweise werden die Geschwindigkeitsverhältnisse so eingestellt, dass die Geschwindigkeit v1, mit der die Münzen infolge der Rotation der Grundscheibe 32 bewegt werden, kleiner ist als die Geschwindigkeit v2, mit der Münzen der untersten Lage durch die Mantelfläche der Mitnehmerscheibe 36 transportiert werden, welche wiederum kleiner ist als die Transportgeschwindigkeit v3 des Förderelements 14. Demgemäß gilt für die Geschwindigkeiten: v1<v2<v3.

Optional kann im Übergangsbereich 38 ein ortsfester Münzabscheider (siehe hierzu Figur 5) ausgebildet sein, insbesondere in Form eines Leitbügels, dessen Höhe geringfügig kleiner ist als die kleinste Dicke der zu verarbeitenden Münzen. Auf diese Weise wird sichergestellt, dass dem Förderelement 14 zuverlässig Münzen der untersten Lage und keine seitlich überlappende Münzen zugeführt werden, wodurch die sichere Vereinzelung der Münzen weiter verbessert wird.

Figur 2 zeigt ein anderes Ausführungsbeispiel, wobei gleiche Teile gleich bezeichnet sind. Im Unterschied zur Figur 1 werden die durch das Förderelement 14 entlang der Sortierbahn 12 geförderten Münzen durch die Ausrichtvorrichtung 40 so ausgerichtet, dass sie entlang einer inneren Bahnbegrenzung 48 der Sortierbahn 12 transportiert werden. Die im Zusammenhang mit Figur 1 beschriebene Funktion bleibt gleich.

Figur 3 zeigt schematisch einen Querschnitt durch Grundscheibe 32, Mitnehmerscheibe 36 und Förderelement 14 im Übergangsbereich 38. Grundscheibe 32 und Mitnehmerscheibe 36 sind konzentrisch zu einer Achse 50 ausgerichtet und rotieren gemeinsam mit der gleichen Rotationsgeschwindigkeit. Die Mitnehmerscheibe 36 hat eine Höhe kleiner als die geringste Dicke der zu verarbeitenden Münze 52. Münzen der gesamten Münzmenge können unterschiedliche Dicken haben und übereinander liegen, wie dies im linken Bildteil anhand der Münzen 54 und 56 gezeigt ist. Nur die unterste Lage der Münzmenge wird durch die Mantelfläche der Mitnehmerscheibe 36 in Richtung Förderelement 14 gefördert. Beim gezeigten Beispiel hat die Münze 52 noch einen Abstand zum Förderelement 14. Aufgrund der weiter oben genannten Keilform wird bei Weiterförderung diese Münze 52 durch die Mitnehmerscheibe 36 weiter in Richtung des Förderelements 14 transportiert. Dieses Förderelement 14 hat eine in Richtung der Mitnehmerscheibe 36 weisende Abschrägung 58 oder Fase, wodurch ein Unterschieben der Münze 52 unter das Förderelement 14 erleichtert wird. Nachdem die Münze 52 unter das Förderelement 14 geschoben ist, welches mit einer höheren Transportgeschwindigkeit rotiert als die Grundscheibe 32, wird aufgrund der Klemmwirkung die Münze 52 schnell von der Grundscheibe 32 weg und in Richtung der Sortierbahn 12 gefördert.

Figur 4 zeigt eine Seitenansicht eines Abschnitts des Förderelements 14. Dieses Förderelement 14 umfasst einen elastischen Klemmring 60 und einen mit diesem verbundenen, z.B. durch Kleben, Haltering 62 aus starrem Material, vorzugsweise Kunststoff oder Metall. Der Klemmring 60 besteht aus thermoplastischem Polyurethan oder aus Kautschuk-Material und weist eine Vielzahl von Lamellen 64 auf, die sich in Längsrichtung des Förderelements 14 verbiegen lassen, wodurch die Klemmkraft, die auf die Münzen wirkt, vergrößert wird. Die Lamellen 64 können senkrecht zur Längsachse des Halterings 62 oder schräg dazu stehen. Außerdem können die Lamellen 64 in Bezug auf die Transportrichtung des Förderelements 14 unterschiedliche Winkellagen haben. Mithilfe der Lamellen 64 ist sichergestellt, dass unterschiedlich dicke Münzen sicher gefördert werden, wobei durch die elastische Verformung der Lamellen 64 eine effiziente Klemmwirkung erzielt wird.

Figur 5 zeigt in einem Ausschnitt ein weiteres Ausführungsbeispiel, ähnlich wie das in Figur 1 gezeigte, wobei ein ortsfest angeordneter Münzabscheider 41 vorgesehen ist, der vorzugsweise in Drehrichtung der Mitnehmerscheibe 36 gesehen am Ende des Übergangsbereichs 38 angeordnet ist. Dieser Münzabscheider 41 kann beispielsweise als separates Leitelement ausgebildet sein, das Münzen, die von der Mantelfläche der Mitnehmerscheibe 36 zugeführt werden, sicher zum Förderelement 14 leitet, um dort eingeklemmt zu werden. Dies ist insbesondere vorteilhaft, wenn der Abstand A zwischen Mantelfläche der Mitnehmerscheibe 36 und dem Förderelement 14 größer als der Durchmesser der kleinsten durch die Vorrichtung zu vereinzelnden Münze ist..

Die beschriebene Vorrichtung kann in vielfältiger Weise weitergebildet sein. So kann die Mitnehmerscheibe 36 separat rotierbar von der Grundscheibe 32 angeordnet sein. Grundscheibe und Mitnehmerscheibe können auch einstückig ausgebildet sein, wobei die Mitnehmerscheibe um die beschriebene Höhe über das Niveau der Grundscheibe hervorsteht.

Die exzentrische Anordnung von Grundscheibe 32 bzw. Mitnehmerscheibe 36 in Bezug auf die kreisförmige Anordnung des Förderelements 14 kann einstellbar sein, wodurch die Keilgeometrie variiert werden kann, um an unterschiedliche Größen der zu verarbeitenden Münzen angepasst zu werden. Mit Hilfe der gezeigten Vorrichtung können alle internationalen Münzen im Durchmesserbereich von 14,5 mm bis 33 mm sicher vereinzelt werden. Die Rotationsgeschwindigkeit für die Grundscheibe kann wesentlich kleiner als die bei herkömmlichen Münzzentrifugen sein, die üblicherweise Rotationsscheiben verwenden. Die von den Sortierauswürfen ausgegebenen Münzen können direkt einer Kasse oder einem Münzspeicher zugeführt werden.

### Bezugszeichenliste

- 10: Vorrichtung zum Vereinzeln von Münzen
- 12: Sortierbahn
- 14: Förderelement
- 16: äußere Sortierbahnbegrenzung
- 18 bis 30: Sortierauswürfe
- 32: Grundscheibe
- 34: Begrenzungselement
- 36: Mitnehmerscheibe
- 38: Übergabebereich
- 40: Ausrichtvorrichtung
- 41: ortsfester Münzabscheider
- 42: Münzprüfeinrichtung
- 44: Ablenkvorrichtung
- A: kürzester Abstand zwischen Mantelfläche der Mitnehmerscheibe und Förderelement
- v1: Geschwindigkeit der Münzen infolge der Rotation der Grundscheibe
- v2: Geschwindigkeit der Münzen der untersten Lage infolge der Rotation der Mitnehmerscheibe
- v3: Transportgeschwindigkeit des Förderelements
- 46: Rückweiseauswurf
- 48: innere Bahnbegrenzung
- 50: Achse
- 52, 54, 56: Münzen
- 58: Abschrägung
- 60: Klemmring
- 62: Haltering
- 64: Lamellen

## Patentansprüche

1. Vorrichtung zum Vereinzeln von Münzen,
mit einer rotierbaren Grundscheibe (32) und einem Begrenzungselement (34),
wobei die Grundscheibe (32) und das Begrenzungselement (34) einen nach oben offenen Aufnahmebereich zur Aufnahme einer Münzmenge an zu vereinzelnden Münzen begrenzen,
in dem Begrenzungselement (34) in einem Übergabebereich (38) eine Öffnung zum Durchlass von Münzen und zum Zuführen zu einem elastischen Förderelement (14) vorhanden ist, das vereinzelte Münzen entlang einer kreisförmigen Sortierbahn (12) Sortiervorrichtungen (18 bis 30) zuführt, wobei die Sortierbahn (12) exzentrisch zur Grundscheibe (32) angeordnet ist,
auf der Grundscheibe (32) eine Mitnehmerscheibe (36) konzentrisch zur Grundscheibe (32) angeordnet ist,
und wobei die Mitnehmerscheibe (36) und das Förderelement (14) in dem Übergabebereich (38) zur Vereinzelung der Münzen so zusammenwirken, dass von der Mitnehmerscheibe (36) geförderte Münzen (52) der untersten Lage der Münzmenge unter das Förderelement (14) geschoben und dort eingeklemmt werden.

2. Vorrichtung nach Anspruch 1, **dadurch gekennzeichnet, dass** die Mitnehmerscheibe (36) starr mit der Grundscheibe (32) verbunden ist.

3. Vorrichtung nach Anspruch 1 oder 2, **dadurch gekennzeichnet, dass** die Mitnehmerscheibe (36) eine Höhe kleiner als die geringste Dicke der zu verarbeitenden Münzen (52) hat.

4. Vorrichtung nach einem der vorhergehenden Ansprüche, **dadurch gekennzeichnet, dass** die Mitnehmerscheibe (36) an ihrer Mantelfläche eine Reibbeschichtung hat, insbesondere eine Gummierung.

5. Vorrichtung nach einem der vorhergehenden Ansprüche, **dadurch gekennzeichnet, dass** der Abstand (A) von der Mantelfläche der Mitnehmerscheibe (36) zum Förderelement (14) kleiner als der Durchmesser der kleinsten durch die Vorrichtung zu vereinzelnden Münze ist.

6. Vorrichtung nach einem der vorhergehenden Ansprüche, **dadurch gekennzeichnet, dass** die Transportgeschwindigkeit (v3) des Förderelements (14) größer ist als die Transportgeschwindigkeit (v2) der Münzen, die durch die Mantelfläche der Mitnehmerscheibe (36) transportiert werden.

7. Vorrichtung nach einem der vorhergehenden Ansprüche, **dadurch gekennzeichnet, dass** das Förderelement (14) einen ringförmigen, elastischen Klemmring (60) und einen mit diesem Klemmring verbundenen Haltering (62) aus starrem Material umfasst.

8. Vorrichtung nach einem der vorhergehenden Ansprüche, **dadurch gekennzeichnet, dass** die Sortierbahn (12) eine konzentrisch zum Förderelement (14) verlaufende innere Bahnbegrenzung (48) hat, und dass die vereinzelten Münzen entlang dieser inneren Bahnbegrenzung (48) durch das Förderelement (14) transportierbar sind.

9. Vorrichtung nach einem der vorhergehenden Ansprüche, **dadurch gekennzeichnet, dass** die Sortierbahn (12) eine konzentrisch zum Förderelement (14) verlaufende äußere Bahnbegrenzung (16) hat, und dass die vereinzelten Münzen (52) entlang dieser äußeren Bahnbegrenzung (16) durch das Förderelement (14) transportierbar sind.

10. Vorrichtung nach einem der vorhergehenden Ansprüche, **dadurch gekennzeichnet, dass** in Transportrichtung der vereinzelten Münzen gesehen, nach dem Übergabebereich (38) eine Ausrichtvorrichtung (40) angeordnet ist, die die vereinzelten Münzen so ausrichtet, dass sie entlang der inneren Bahnbegrenzung (48) oder entlang der äußeren Bahnbegrenzung (16) durch das Förderelement (14) gefördert werden.

11. Vorrichtung nach einem der vorhergehenden Ansprüche, **dadurch gekennzeichnet, dass** der Mittelpunkt der Grundscheibe (32) innerhalb der Kreisbahn der Sortierbahn (12) derart angeordnet ist, dass sich die Grundscheibe (32) und das Förderelement (14) im Übergangsbereich (38) überlappen.

12. Vorrichtung nach einem der vorhergehenden Ansprüche, **dadurch gekennzeichnet, dass** entlang der Kreisbahn der Sortierbahn (12) in Transportrichtung der einzelnen Münzen gesehen eine Münzprüfvorrichtung (42), ein Kurvenauswerfer (44), ein Rückweiseauswurf (46) und eine Vielzahl von Sortierauswürfen (18 bis 30) angeordnet sind.

13. Vorrichtung nach einem der vorhergehenden Ansprüche, **dadurch gekennzeichnet, dass** der ringförmige, elastische Klemmring (60) aus Polyurethan oder aus Kautschuk-Material besteht.

14. Vorrichtung nach einem der vorhergehenden Ansprüche, **dadurch gekennzeichnet, dass** das Förderelement (14) in Bezug auf die Mantelfläche der Mitnehmerscheibe (36) so angeordnet ist, dass Münzen mit einem Durchmesserbereich von 14 bis 33 mm unter dem elastischen Förderelement (14) festklemmbar sind.

## Claims

1. Device for singularizing coins,
having a rotatable main disc (32) and a delimiting element (34),
wherein the main disc (32) and the delimiting element (34) delimit an upwardly open receiving region for receiving a quantity of coins to be singularized,
wherein an opening for passing through coins and for infeeding to an elastic conveyor element (14) is present in the delimiting element (34) in a transfer region (38), said elastic conveyor element infeeding singularized coins along a circular sorting path (12) to sorting devices (18 to 30), wherein the sorting path (12) is disposed so as to be eccentric in relation to the main disc (32),
wherein a transfer disc (36) is disposed on the main disc (32) so as to be concentric with the main disc (32), and
wherein, in order for the coins to be singularized, the transfer disc (36) and the conveyor element (14) in the transfer region (38) interact such that coins (52) of the lowest layer of the quantity of coins, which are conveyed by the transfer disc (36), are pushed under the conveyor element (14) and jammed there.

2. Device according to Claim 1, **characterized in that** the transfer disc (36) is rigidly connected to the main disc (32).

3. Device according to Claim 1 or 2, **characterized in that** the transfer disc (36) is of a height which is less than the smallest thickness of the coins (52) to be processed.

4. Device according to one of the preceding claims, **characterized in that** the transfer disc (36) on the sleeve face thereof has a friction coating, in particular is rubberized.

5. Device according to one of the preceding claims, **characterized in that** the spacing (A) between the sleeve face of the transfer disc (36) and the conveyor element (14) is less than the diameter of the smallest coin to be singularized by the device.

6. Device according to one of the preceding claims, **characterized in that** the conveying velocity (v3) of the conveyor element (14) is greater than the conveying velocity (v2) of the coins which are conveyed by the sleeve face of the transfer disc (36).

7. Device according to one of the preceding claims, **characterized in that** the conveyor element (14) comprises an elastic and annular clamping ring (60) and a rigid-material retaining ring (62) which is connected to this clamping ring.

8. Device according to one of the preceding claims, **characterized in that** the sorting path (12) has an inner path delimitation (48) which runs concentrically with the conveyor element (14), and **in that** the singularized coins are conveyable by the conveyor element (14) along this inner path delimitation (48).

9. Device according to one of the preceding claims, **characterized in that** the sorting path (12) has an outer path delimitation (16) which runs concentrically with the conveyor element (14), and **in that** the singularized coins (52) are conveyable by the conveyor element (14) along this outer path delimitation (16).

10. Device according to one of the preceding claims, **characterized in that** when viewed in the conveying direction of the singularized coins an alignment device (40), which aligns the singularized coins such that the latter are conveyed by the conveyor element (14) along the inner path delimitation (48) or along the outer path delimitation (16), is disposed after the transfer region (38).

11. Device according to one of the preceding claims, **characterized in that** the centre of the main disc (32) within the circular path of the sorting path (12) is disposed in such a manner that the main disc (32) and the conveyor element (14) mutually overlap in the transition region (38).

12. Device according to one of the preceding claims, **characterized in that** when viewed in the conveying direction of the individual coins a coin checking device (42), a curve ejector (44), a reject ejector (46), and a multiplicity of sorting ejectors (18 to 30) are disposed along the circular path of the sorting path (12).

13. Device according to one of the preceding claims, **characterized in that** the annular and elastic clamping ring (60) is composed of polyurethane or of a natural-rubber material.

14. Device according to one of the preceding claims, **characterized in that** the conveyor element (14) in relation to the sleeve face of the transfer disc (36) is disposed such that coins of a diameter range from 14 to 33 mm are fixedly jammable under the elastic conveyor element (14).

## Revendications

1. Dispositif pour séparer des pièces de monnaie comprenant un disque de base rotatif (32) et un élément de délimitation (34),
le disque de base (32) et l'élément de délimitation (34) délimitant une zone d'accueil ouverte vers le haut destinée à accueillir une quantité de pièces de monnaie à séparer,
dans l'élément de délimitation (34), dans une zone de transfert (38), se trouvant une ouverture destinée au passage des pièces de monnaie et à l'acheminement vers un élément de transport élastique (14), laquelle achemine les pièces de monnaie séparées à des dispositifs de tri (18 à 30) le long d'une voie de tri (12) de forme circulaire, la voie de tri (12) étant disposée de manière excentrique par rapport au disque de base (32),
un disque d'entraînement (36) étant disposé sur le disque de base (32) de manière concentrique par rapport au disque de base (32),
et le disque d'entraînement (36) et l'élément de transport (14) coopérant dans la zone de transfert (38) pour séparer les pièces de monnaie de telle sorte que les pièces de monnaie (52) de la couche la plus basse de la quantité de pièces de monnaie qui sont transportées par le disque d'entraînement (36) sont glissées sous l'élément de transport (14) et y sont coincées.

2. Dispositif selon la revendication 1, **caractérisé en ce que** le disque d'entraînement (36) est relié de manière rigide au disque de base (32).

3. Dispositif selon la revendication 1 ou 2, **caractérisé en ce que** le disque d'entraînement (36) possède une hauteur inférieure à l'épaisseur la plus petite des pièces de monnaie (52) à traiter.

4. Dispositif selon l'une des revendications précédentes, **caractérisé en ce que** le disque d'entraînement (36) possède sur sa surface d'enveloppe un revêtement de friction, notamment un enrobage en caoutchouc.

5. Dispositif selon l'une des revendications précédentes, **caractérisé en ce que** l'écart (A) entre la surface d'enveloppe du disque d'entraînement (36) et l'élément de transport (14) est inférieur au diamètre de la plus petite pièce de monnaie à séparer par le dispositif.

6. Dispositif selon l'une des revendications précédentes, **caractérisé en ce que** la vitesse de transport (v3) de l'élément de transport (14) est supérieure à la vitesse de transport (v2) des pièces de monnaie qui sont transportées par la surface d'enveloppe du disque d'entraînement (36).

7. Dispositif selon l'une des revendications précédentes, **caractérisé en ce que** l'élément de transport (14) comprend une bague de serrage (60) élastique de forme annulaire et une bague de maintien (62) en matériau rigide reliée à celle-ci.

8. Dispositif selon l'une des revendications précédentes, **caractérisé en ce que** la voie de tri (12) possède une délimitation de voie intérieure (48) qui s'étend de manière concentrique par rapport à l'élément de transport (14), et **en ce que** les pièces de monnaie séparées peuvent être transportées le long de cette délimitation de voie intérieure (48) par l'élément de transport (14).

9. Dispositif selon l'une des revendications précédentes, **caractérisé en ce que** la voie de tri (12) possède une délimitation de voie extérieure (16) qui s'étend de manière concentrique par rapport à l'élément de transport (14), et **en ce que** les pièces de monnaie (52) séparées peuvent être transportées le long de cette délimitation de voie extérieure (16) par l'élément de transport (14).

10. Dispositif selon l'une des revendications précédentes, **caractérisé en ce qu'**un dispositif d'alignement (40) est disposé après la zone de transfert (38), vu dans le sens de transport des pièces de monnaie séparées, lequel aligne les pièces de monnaie séparées de telle sorte qu'elles sont transportées par l'élément de transport (14) le long de la délimitation de voie intérieure (48) ou le long de la délimitation de voie extérieure (16).

11. Dispositif selon l'une des revendications précédentes, **caractérisé en ce que** le point central du disque de base (32) est disposé à l'intérieur de la trajectoire circulaire de la voie de tri (12) de telle sorte que le disque de base (32) et l'élément de transport (14) se chevauchent dans la zone de transfert (38) .

12. Dispositif selon l'une des revendications précédentes, **caractérisé en ce qu'**un dispositif de contrôle des pièces de monnaie (42), un éjecteur à cames (44), une éjection des rebuts (46) et une pluralité d'éjections de tri (18 à 30) sont disposés le long de la trajectoire circulaire de la voie de tri (12), vu dans le sens de transport des pièces de monnaie individuelles.

13. Dispositif selon l'une des revendications précédentes, **caractérisé en ce que** la bague de serrage (60) élastique de forme annulaire est constituée de polyuréthane ou de caoutchouc.

14. Dispositif selon l'une des revendications précédentes, **caractérisé en ce que** l'élément de transport (14) et disposé par rapport à la surface d'enveloppe du disque d'entraînement (36) de telle sorte que les pièces de monnaie ayant une plage de diamètre de 14 à 33 mm peuvent être coincées sous l'élément de transport (14) élastique.
